# FASCICULE DE BREVET EUROPEEN

(11) **EP 0 214 064 B1**
(45) Date de publication et mention de la délivrance du brevet: **01.08.1990**
(21) Numéro de dépôt: 86420181.9
(22) Date de dépôt: 07.07.1986
(51) Int. Cl.: B25D 9/26, B25D 9/12

(54) **Procédé de commande du mouvement du piston de frappe d'un appareil à percussions mû par un fluide incompressible sous pression, et appareil pour la mise en oeuvre de ce procédé**
Verfahren und Vorrichtung zum Steuern der Bewegung des Schlagkolbens einer von einem nichtzusammendrückbaren Fluidum angetriebenen Schlagvorrichtung
Method of controlling the movement of the impacting piston of a non-compressible fluid-actuated percussion device, and device therefor

(30) Priorité: 16.07.1985 FR 8511346; 18.03.1986 FR 8604302
(43) Date de publication de la demande: 11.03.1987
(73) Titulaire: ETABLISSEMENTS MONTABERT, F-69800 Saint-Priest Rhône (FR)
(72) Inventeur: Vénot, Aimé, Villeurbanne (FR)
(74) Mandataire: Maureau, Philippe

(56) Documents cités:
- EP-A- 0 070 246
- EP-A- 0 080 446
- FR-A- 2 344 378
- FR-A- 2 375 008
- US-A- 3 908 767

## Description

La présente invention a pour objet un procédé de commande du mouvement du piston de frappe d'un appareil à percussions mû par un fluide incompressible sous pression, et un appareil pour la mise en oeuvre de ce procédé.

Les appareils à percussions mûs par un fluide incompressible sous pression sont alimentés de telle façon que la résultante des forces hydrauliques s'appliquant successivement sur le piston de frappe déplace alternativement celui-ci dans un sens puis dans l'autre.

La mise en service de tels appareils nécessite un réglage soit de la vitesse d'impact du piston sur l'outil, soit de la fréquence de frappe soit encore des deux paramètres simultanément. Pour une puissance de frappe donnée, il est préférable de privilégier l'énergie par coup par rapport à la fréquence, lorsque l'outil rencontre un terrain dur, tandis qu'il est préférable de privilégier la fréquence de frappe par rapport à l'énergie par coup, dans un terrain tendre.

Le choix de ces deux paramètres est particulièrement important pour l'obtention d'une pénétration optimale de l'outil et pour la bonne tenue à l'usure et à la fatigue de celui-ci. Il faut en effet considérer que dans un appareil à percussions, l'énergie cinétique du piston se transforme en une onde de compression se propageant dans l'outil. Si cette onde de compression initiale arrive sur un terrain particulièrement dur elle va se réfléchir en grande partie sous forme d'une onde de compression, qui va remonter en direction du piston de frappe.

Dans la mesure où les sections du piston et de l'outil sont approximativement identiques, afin d'assurer l'absence du rebond immédiat du piston sur l'outil, et dans la mesure où, dans le temps nécessaire à un aller-retour de l'onde de choc dans l'outil, aucune force hydraulique n'a pu décoller le piston de celui-ci, le piston de frappe, emmagasinant une grande partie de l'onde de choc réfléchie, sera affecté d'une vitesse initiale dans la direction opposée à l'outil et dont la valeur dépend de plusieurs paramètres tels que vitesse d'impact, longueurs et sections respectives du piston et de l'outil, qualités des faces de contact.

Si cette onde de compression initiale arrive dans un terrain tendre, elle sera au contraire fortement absorbée par celui-ci. Dans les mêmes conditions que précédemment, le piston sera affecté d'une vitesse initiale dans la même direction que l'outil et dont la valeur dépend des mêmes paramètres que précédemment.

Certains appareils sont équipés d'un régulateur permettant d'ajuster la pression d'alimentation et par conséquent la vitesse d'impact du piston en fonction de la dureté du terrain et de la nature du travail à effectuer. D'autres appareils sont équipés d'un distributeur actionné hydrauliquement dans les deux sens et assurant l'alternance des forces hydrauliques appliquées au piston. Généralement, ces dispositifs de commande sont réglés de façon définitive en fonction du type de travail envisagé pour l'appareil, sans qu'il soit possible d'obtenir un réglage automatique en fonction des conditions de travail.

Le brevet français 2 375 008 concerne un dispositif de réglage de la fréquence de frappe par télécommande pneumatique ou électrohydrauli- que. Cette télécommande agit sur un tiroir sélectionnant un canal parmi une série de canaux débouchant dans une série de rainures annulaires ménagées dans le cylindre de travail, le canal sélectionné pouvant être relié au réseau d'alimentation en fluide. Ce dispositif nécessitant une intervention manuelle pour le réglage de la fréquence de frappe, ne peut, en aucun cas, réagir et s'adapter automatiquement à la dureté du terrain.

Le document US-A-3 908 767 concerne un appareil à percussions comportant un distributeur de structure simple et permettant un débit de passage de fluide hydraulique. Cet appareil présente un conduit de commande du mouvement comportant plusieurs orifices débouchant dans le cylindre à l'intérieur duquel se déplace le piston de frappe, la sélection manuelle de ces orifices permettant de contrôler le déplacement du distributeur. Toutefois, ce dispositif ne permet pas un contrôle du mouvement en vue d'une adaptation automatique de la frappe à la dureté du terrain.

La présente invention vise à remédier à ces inconvénients. A cet effet, le procédé de commande qu'elle concerne, destiné à un appareil à percussions mû par un fluide incompressible sous pression, alimenté de façon telle que la résultante des forces hydrauliques s'applique successivement dans un sens puis dans l'autre, cet appareil étant équipé de dispositifs de régulation pilotables hydrauliquement susceptibles de faire varier des paramètres de percussion, la vitesse d'impact et la frequence de frappe du piston, est caractérisé, selon l'invention, en ce qu'il consiste, lors de chaque impact du piston sur l'outil, à modifier, relativement à la durée de séjour du piston à proximité de sa zone théorique de frappe, l'écoulement de fluide dans un canal relié aux dispositifs réglant les paramètres de percussion.

Un appareil pour la mise en oeuvre de ce procédé comporte un canal débouchant à l'intérieur du cylindre contenant le piston de frappe et communiquant avec un circuit primaire relié aux dispositifs de commande des paramètres de percussion, tandis qu'une gorge ménagée dans le piston permet, à chaque impact et pendant la durée de séjour du piston à proximité de sa zone théorique de frappe, d'établir une circulation momentanée de fluide entre le circuit primaire et un circuit secondaire. L'information hydraulique fournie aux dispositifs de régùlation permet à ceux-ci d'adapter les paramètres de fonctionnement à la nature du sol rencontré par l'outil.

Des modes préférentiels de realisation de l'invention sont l'objet des revendications depen- dantes.

De toute façon, l'invention sera bien comprise à l'aide de la description qui suit en référence au dessin schématique annexé, représentant à titres d'exemples non limitatifs, plusieurs formes d'exécution de cet appareil:
Figure 1 est une vue en coupe longitudinale d'un premier appareil équipé d'un régulateur de pression;
Figure 2 est une vue en coupe longitudinale d'une variante de l'appareil de figure 1;
Figure 3 est une vue en coupe longitudinale d'un appareil équipé d'un distributeur hydraulique d'admission du fluide;
Figure 4 est une vue en coupe longitudinale d'un appareil équipé à la fois d'un régulateur et d'un distributeur;
Figures 5 à 7 correspondent à trois variantes d'exécution d'un appareil, vues en coupe longitudinale, comportant un régulateur d'admission du fluide de commande;
Figures 8 et 9 représentent deux autres formes d'exécution d'un appareil équipé d'un distributeur hydraulique d'admission du fluide.

L'appareil représenté à la figure 1 concerne un appareil à percussions du type de celui décrit dans le brevet français 81 14043 (EP-A-0 070 246) au nom de la Demanderesse, et comprenant un piston (1) coulissant dans un corps (2) comportant une cavité en forme de cylindre, dans laquelle est monté concentriquement un distributeur (3). Cet appareil est équipé de façon connue d'un régulateur permettant d'ajuster la pression d'alimentation et par suite la vitesse d'impact du piston en fonction de la dureté du terrain et de la nature du travail à exécuter. Ce régulateur comporte un tiroir (4) en équilibre sous la force d'un ressort (5) et sous la pression du fluide d'alimentation amené par un canal (6) et un gicleur (7), et agissant sur la surface (8) d'extrémité du tiroir. Une chambre (11) généralement reliée au circuit de retour basse pression (50) de l'appareil est située du même côté du tiroir que la surface (8). Le tiroir (4) délimite avec les parois de la cavité dans laquelle il est monté, un passage étranglé formant un gicleur (9) assurant le passage du fluide refoulé à travers le canal (10) par le piston, lors de la course de retour de celui-ci. En position d'équilibre le gicleur (9) crée une contre-pression dans le canal (10), lors de la course de retour, telle que la pression d'alimentation agissant sur la section (8) monte à une valeur suffisante pour compenser l'action du ressort (5). Généralement le réglage de la pression d'alimentation se fait en jouant sur le tarage du ressort (5).

Conformément à l'invention un canal (12) est ménagé dans le corps (2) qui est équipé d'un gicleur (14), et qui débouche dans la portée (13) du cylindre servant au déplacement du piston. Ce canal (12) est mis en communication avec le fluide à sa pression d'alimentation, par l'intermédiaire d'une gorge (15) que comporte le piston (1). L'arête (16) délimitant une extrémité de la gorge (15) est positionnée de telle sorte que, lorsque le piston (1) se trouve à sa zone théorique de frappe, l'orifice (80) au niveau duquel débouche le canal (12) soit entièrement dégagé et assure la mise en communication de ce canal avec la source d'alimentation en fluide sous pression.

La figure 2 correspond à une variante de l'appareil de figure 1 dans laquelle le gicleur (14) monté sur le canal (12) est remplacé par un gicleur (14') disposé sur un canal (56) d'amenée du fluide sous pression.

Le circuit primaire auquel est relié le canal (12) comporte un tiroir (17) monté coulissant à l'intérieur d'un alésage (20) délimitant d'un côté une chambre (51), appelée ci-après chambre-tampon, communiquant avec le canal (12) et une chambre (52), contenant un ressort (18), reliée au circuit (50) de retour basse pression par un canal (21 ). Le canal (12) et la chambre tampon (51) sont en communication avec la chambre de pilotage (11) du régulateur d'alimentation en fluide sous pression.

Lorsque l'appareil travaille dans un terrain dur la vitesse initiale de rebond du piston (1) est importante et l'orifice (80) du canal (12) n'est en communication avec la gorge (15) que pendant un temps très bref. La quantité de fluide injectée à chaque cycle dans la chambre tampon (51) par le canal (12) est donc faible.

La pression à l'intérieur de la chambre de pilotage (11) étant elle-même faible, le tiroir (4) a tendance à fermer le gicleur (9) ce qui augmente la contre-pression dans le canal (10) et par suite augmente la pression d'alimentation et la vitesse d'impact du piston. Si le terrain rencontré par l'outil devient plus tendre la quantité de fluide injectée par cycle dans le canal (12) augmente, ce qui provoque une augmentation de pression d'une part dans la chambre tampon (51) et d'autre part dans la chambre de pilotage (11). Cette augmentation de pression modifie l'équilibre du tiroir (4) dans un sens d'ouverture du gicleur (9) ce qui a pour effet de diminuer la contre-pression existante dans le canal (10) et donc de diminuer la pression d'alimentation en fluide de l'appareil et la vitesse d'impact du piston. Le large dimensionnement du tiroir (17) permet à celui-ci de jouer le rôle d'accumulateur et d'obtenir une pression stabilisée dans la chambre tampon (51 et donc dans la chambre de pilotage (11).

Le tiroir (17) sera en équilibre pour une pression dans la chambre (51 telle que le débit continu que cette pression permet de faire passer dans la chambre (52) par un gicleur (19) soit égal au débit pulsé injecté par le gicleur (14) dans le canal (12).

Il est à noter que dans la forme d'exécution représentée aux figures 1 et 2, il est possible de limiter la pression maximale de la chambre (51) par l'intermédiaire d'un canal (22) débouchant dans l'alésage (20) et en communication avec le réseau basse pression, susceptible d'être mis en communication avec la chambre (51) lorsque la valeur de la pression dans celle-ci dépasse un seuil prédéterminé.

La figure 3 représente un appareil dans lequel les mêmes organes sont désignés par les mêmes références que précédemment. Cet appareil fonctionne selon un principe connu, où un distributeur (30) actionné hydrauliquement dans les deux sens assure l'alternance des forces hydrauliques appliquées au piston de frappe. Dans la forme d'exécution représentée à la figure 3 le distributeur (30) est piloté par une section annulaire de commande (33) qui, lorsqu'elle est sous pression, déplace le distributeur en mettant en communication le canal (31) débouchant au-dessus de la tête du piston avec le circuit d'alimentation en fluide sous haute pression.

Cette chambre (33) est alimentée par un canal (34) débouchant dans une gorge annulaire (40) d'un tiroir (35) monté dans un alésage (20). Cette gorge (40) est susceptible d'être mise en communication, en fonction de la position du tiroir (35) avec un ou plusieurs d'une série de canaux (36-39) débouchant dans le cylindre dans lequel est monté coulissant le piston (1). La fonction du tiroir (35) est de sélectionner le canal de commande actif (36-39) qui, alimenté à partir de la chambre annulaire (32) délimitée par une gorge (55) du piston, mettra sous pression la section de pilotage (33) et déclenchera le début de course de frappe du piston. En fonction du canal mettant en communication la chambre (33) avec le réseau haute pression, l'alimentation en fluide sous pression de la chambre haute du piston interviendra plus ou moins tôt permettant de faire varier la course du piston et par suite la fréquence de frappe.

La commande de la position du tiroir (35) est obtenue comme dans les formes d'exécution précédentes par l'intermédiaire du canal (12) qui alimente en fluide sous pression la chambre tampon (51). Plus la pression dans la chambre tampon (51) sera importante, plus le tiroir (35) aura tendance à se déplacer à l'encontre de l'action du ressort (18), et plus tôt la cavité de pilotage (33) sera alimentée en fluide sous pression.

La figure 4 représente une variante de cet appareil, dans laquelle celui-ci est équipé à la fois d'un régulateur et d'un distributeur. La pression créée dans la chambre (51) sert d'une part à déplacer le tiroir (35) pour sélectionner la course de frappe et à piloter le tiroir (4) du régulateur de pression d'alimentation, qui modifie la contre-pression de retour de l'appareil, et par suite la pression d'alimentation elle-même et la vitesse de frappe.

La figure 5 représente une variante de réalisation d'un appareil équipé d'un régulateur, dans lequel le canal (12) équipé d'un gicleur (14) est susceptible d'être mis en communication avec le réseau basse pression (50) par l'intermédiaire d'un canal (61) relié à ce réseau et d'une gorge (63) ménagée dans le piston, lorsque la gorge (63) découvre simultanément l'orifice (80) du canal (12) et l'orifice (81) du canal (61), lorsque le piston est à sa position théorique de frappe.

Le canal (12) communique comme précédemment avec la chambre tampon (51) qui, dans ce cas, contient le ressort (18) agissant sur le tiroir (17) alors que la chambre arrière (52) située de l'autre côté de ce tiroir est alimentée de façon continue en fluide sous pression par un régulateur de pression ou gicleur (71) lui-même en relation avec le réseau haute pression de l'appareil par un canal (58) ou (59). Un gicleur (19) relie les chambres (51) et (52), et la chambre (51) est en relation avec la chambre de pilotage du tiroir (65) du régulateur par l'intermédiaire d'un canal (76).

En pratique le fluide sous pression de la chambre (52) passe par le gicleur (19) dans la chambre (51) et doit s'évacuer par le canal (12) et la gorge (63) vers le canal basse pression (61) et le réseau basse pression (50) en passant par le gicleur (14) monté sur le canal (12) ou un gicleur (14') monté sur le canal (61).

Le tiroir (17) sera en équilibre pour une pression dans la chambre (51), telle que le débit pulsé que cette pression permet de faire passer au cours de chaque cycle dans le gicleur (14) ou (14') soit égal au débit fourni par le gicleur (71).

Dans cette disposition le tiroir (65) du régulateur délimite avec son alésage une chambre (8) reliée à la pression d'alimentation, une chambre (11) reliée au circuit de retour par le canal (64) et une chambre de pilotage (60) antagoniste, reliée à la chambre tampon (51) par le canal (76). Si le terrain rencontré par l'outil devient plus tendre le temps de séjour du piston au contact de l'outil augmente et la quantité de fluide évacué par cycle par le gicleur (14) ou (14') vers le réseau basse pression augmente. Ceci provoque une diminution de pression dans la chambre (51) et par suite dans la chambre (60), ce qui se traduit par un déplacement du tiroir (65) dans un sens d'ouverture du gicleur (9). Cette ouverture diminue la contre-pression dans le canal (10) et par suite la pression d'alimentation de l'appareil et la vitesse d'impact du piston.

Au contraire, si le terrain rencontré par l'outil devient plus dur la quantité de fluide évacué par cycle par le gicleur (14) ou (14') diminue, ce qui se traduit par une augmentation de pression dans la chambre (51) et par suite dans la chambre de pilotage (60), provoquant un déplacement du tiroir (65) dans un sens de fermeture du gicleur. Cette fermeture augmente la contre-pression dans le canal (10) et par suite augmente la pression d'alimentation et la vitesse d'impact du piston.

La figure 6 représente une variante d'exécution de l'appareil de figure 5 dans laquelle le canal (12) et la chambre tampon (51) sont constamment alimentés en fluide sous pression par un gicleur lui-même alimenté en fluide par un canal (58) ou (59). La chambre (52) délimitée pour partie par le tiroir (66) est reliée au circuit de retour de l'appareil par un canal (21) tandis qu'un canal (22) également relié au réseau basse pression débouche dans l'alésage dans lequel est monté le tiroir (66), et est susceptible de mettre la chambre tampon (51) en relation avec le réseau basse pression lorsque la pression dans cette chambre dépasse une valeur prédéterminée.

En pratique la pression qui s'établit dans la chambre (51) est telle que la quantité de fluide par cycle s'évacuant par le gicleur (14) vers le réseau basse pression par la gorge (63) du piston est égale à la quantité de fluide par cycle entrant dans la chambre (51) par le régulateur de débit ou gicleur (78).

Si le terrain rencontré par l'outil devient plus tendre, la quantité de fluide s'évacuant par le gicleur (14) a tendance à augmenter, compte tenu du temps de séjour plus important du piston dans la zone d'impact. Dans ces conditions la pression régnant dans la chambre (51) a tendance à diminuer, de même que celle régnant dans la chambre (60) ce qui modifie la position d'équilibre du tiroir (65) dans un sens d'ouverture du gicleur (9). Cette ouverture du gicleur (9) provoque une diminution de la contre-pression et par suite une diminution de la pression d'alimentation de l'appareil et de la vitesse d'impact du piston.

Si, au contraire, le terrain rencontré par l'outil devient plus dur, la pression dans la chambre tampon (51) augmente, de même que celle dans la chambre de pilotage (60), ce qui se traduit par un déplacement du tiroir (65) dans un sens de fermeture du gicleur. Cette fermeture augmente la contre-pression dans le canal (10), et par suite augmente la pression d'alimentation de l'appareil et la vitesse d'impact du piston.

La figure 7 représente une variante d'exécution de l'appareil de figure 6, dans laquelle la chambre tampon (51) est alimentée de façon momentanée par un gicleur (78) lui-même alimenté à la pression d'alimentation par un canal (58) ou (59). Le gicleur (78) est monté sur un canal (79) débouchant dans le cylindre dans lequel se déplace le piston (1) du côté opposé au canal (61) par rapport au canal (12). Il est à noter que la hauteur de la gorge (63) est supérieure à la distance entre le canal (12) et le canal (79) d'une part, et le canal (12) et le canal (61) d'autre part, mais inférieure à la distance entre le canal (79) et le canal (61).

En pratique lorsque le piston est dans la position représentée à la figure 7, il met en communication les canaux (79) et (12) et assure l'alimentation de la chambre (51) en fluide sous pression. Lorsque le mouvement du piston se poursuit, cette communication est coupée et la gorge (63) met en communication, lorsque le piston arrive à sa position théorique de frappe, le canal (12) avec le réseau basse pression, par l'intermédiaire du canal (61). La pression régnant dans la chambre (51) est telle qu'elle établit l'égalité de la quantité de fluide entrant dans cette chambre lorsque la gorge (63) met en communication le canal (12) et le canal (79) et de la quantité de fluide sortant de cette chambre lorsque la gorge (63) met en communication le canal (12) et le canal (61). Il en résulte que la pression de la chambre (51) dépend de la dureté du terrain.

Dans l'appareil représenté à la figure 8, les mêmes éléments sont désignés par les mêmes références qu'aux figures 3 et 4.

Le circuit primaire auquel est relié le canal (12) comporte une chambre tampon ou chambre de pilotage (51), ménagée dans un alésage (82) prolongé par un alésage (20) de plus faible section. A l'intérieur des alésages (82) et (20) est monté coulissant un tiroir (87), comportant deux parties de sections différentes, qui délimite pour partie la chambre (51), l'extrémité de la cavité opposée à la chambre (51) étant constituée par une chambre (52) reliée au circuit de retour basse pression de l'appareil. A l'intérieur du tiroir (87) est ménagée, d'une part, une gorge périphérique (40), susceptible d'être mise en communication avec un ou plusieurs d'une série de canaux (36-39) débouchant dans le cylindre dans lequel est monté coulissant le piston (13), et une chambre annulaire (84) alimentée par un canal (83) en fluide sous pression. La chambre annulaire (84) étant ménagée dans l'alésage (82) de grande section, la force exercée par le fluide sous pression sur le tiroir (87) tend à déplacer celui-ci dans un sens de diminution du volume de la chambre (51

La chambre (51) communique également par l'intermédiaire d'un canal (86) avec le circuit de retour basse pression, avec montage sur le canal (86) d'un organe (85) permettant l'écoulement régulé du liquide depuis la chambre (51) vers le circuit basse pression (50).

Cet organe de régulation (85) est constitué par une pompe volumétrique actionnée en synchronisme avec le piston de frappe (1). La gorge périphérique (40), ménagée dans le tiroir (87), communique également, comme indiqué au brevet principal, par l'intermédiaire d'un canal (34) avec une chambre de pilotage (33) du distributeur de commande (30) de l'appareil.

Le tiroir (87) possède une position stable lorsque la quantité de fluide extraite, par cycle, de la chambre (51) par l'organe (85), est égale à la quantité de fluide injectée, par cycle, dans la chambre (51).

Si le terrain rencontré par l'outil devient plus tendre, la durée de séjour du piston au contact de l'outil augmente, de même que le temps d'alimentation en fluide sous pression de la chambre (51) par le canal (12). La quantité de fluide alimentant la chambre (51) étant supérieure à celle évacuée par l'organe (85), le tiroir (87) se déplace dans un sens d'augmentation du volume de la chambre (51), le déplacement de ce tiroir se traduisant par une action sur le distributeur (30) qui va réduire la course de frappe du piston pour trouver une nouvelle position d'équilibre du tiroir (87), telle que la vitesse d'impact soit appropriée à la dureté du terrain.

Au contraire, si le terrain devient plus dur, le temps de séjour du piston au contact de l'outil diminue, ce qui se traduit par une diminution du volume de fluide envoyé dans la chambre tampon (51), ce volume devenant alors inférieur au volume évacué par l'organe (85).

Il en résulte un déplacement du tiroir (87) dans un sens de réduction du volume de la chambre (51) qui se traduit par une action sur le distributeur, de telle sorte que celui-ci augmente la course de frappe du piston pour trouver une nouvelle position d'équilibre du tiroir (87), telle que la nouvelle vitesse d'impact soit appropriée à la dureté du terrain.

Il est à noter que l'équilibre du tiroir est obtenu sans ressort sous l'action, d'une part, de la pression de fluide à l'intérieur de la chambre tampon (51) et, d'autre part, de la pression d'alimentation à l'intérieur de la chambre annulaire (84). En outre, l'utilisation d'une pompe volumétrique comme organe (85) est avantageuse en ce sens qu'elle permet d'extraire, par cycle, toujours la même quantité de fluide, et ceci quelle que soit la fréquence de frappe de l'appareil.

La figure 9 représente une variante de l'appareil de figure 8 dans laquelle les mêmes références désignent les mêmes organes que précédemment.

Dans cette seconde forme d'exécution, le circuit secondaire (61), en communication avec le circuit de retour basse pression (50) de l'appareil, est momentanément relié au circuit primaire comprenant la chambre (51), par l'intermédiaire de la gorge (63) du piston (1), lorsque ce dernier est en contact avec l'outil. Pour sa part, la chambre tampon (51) est alimentée en fluide par l'intermédiaire du canal (86a) sur lequel est monté un organe de régulation de débit (85a) constitué par une pompe volumétrique actionnée en synchronisme avec le piston de frappe.

En pratique, le tiroir (87) occupe une position stable lorsque la quantité de fluide extraite par cycle de la chambre (51) à travers le canal (12), le gicleur (14), la chambre (63) et le canal (61), est égale à la quantité de fluide injectée dans la chambre (51) par le canal (86a) et l'organe (85a).

Si le terrain devient plus tendre, la quantité de fluide extraite de la chambre (51) devient, compte tenu de l'augmentation du temps de séjour du piston (1) en position basse, plus importante que la quantité de fluide injectée par l'organe (85a). Il en résulte un déplacement du tiroir (87) dans un sens de réduction du volume de la chambre (51) sous l'action de la pression d'alimentation dans la chambre (84), qui se traduit par une action sur le distributeur de commande de l'appareil qui diminue la course de frappe du piston.

Au contraire, si le terrain devient plus dur, la quantité de fluide extraite de la chambre (51), compte tenu du faible temps de séjour du piston au contact de l'outil, devient inférieure à la quantité de fluide admise par l'organe (85a). Le tiroir (87) se déplace alors dans un sens d'augmentation du volume de la chambre (51 agissant sur le distributeur (30) pour que celui-ci augmente la course de frappe du piston.

Comme il ressort de ce qui précède, l'invention apporte une grande amélioration à la technique existante en fournissant un procédé et un appareil permettant d'adapter, automatiquement et instantanément, certains paramètres de percussion tels que vitesse d'impact et fréquence du piston à la dureté du terrain dans lequel travaille l'appareil.

## Revendications

1. Procédé de commande du mouvement du piston de frappe d'un appareil à percussions mû par un fluide incompressible sous pression, alimenté de façon telle que la résultante des forces hydrauliques s'applique successivement dans un sens puis dans l'autre, cet appareil étant équipé de dispositifs de régulation pilotables hydrauliquement susceptibles de faire varier des paramètres de percussion, la vitesse d'impact et la fréquence de frappe du piston, caractérisé en ce qu'il consiste, lors de chaque impact du piston (1) sur l'outil, à modifier, relativement à la durée de séjour du piston à proximité de sa zone théorique de frappe, l'écoulement de fluide dans un canal relié aux dispositifs règlant les paramètres de percussion.

2. Appareil à percussions pour la mise en oeuvre du procédé selon la revendication 1, du type comprenant un piston (1) déplaçable alternativement à l'intérieur d'un cylindre, sous l'action de la résultante des forces hydrauliques, et équipé de dispositifs de régulation (4, 30, 65) pilotables hydrauliquement, susceptibles de faire varier des paramètres de percussion, la vitesse d'impact et la fréquence de frappe du piston, caractérisé en ce qu'il comporte un canal (12) débouchant à l'intérieur du cylindre contenant le piston de frappe (1), disposé pour éviter toute interférence de fonctionnement avec le dispositif assurant le mouvement alternatif du piston, et communiquant avec un circuit primaire relié aux dispositifs de commande des paramètres de percussion, tandis qu'une gorge (15, 55, 63) ménagée dans le piston permet, à chaque impact et pendant la durée de séjour du piston à proximité de sa zone théorique de frappe, d'établir une circulation momentanée de fluide entre le circuit primaire et un circuit secondaire, qui est à une pression différente de celle du circuit primaire.

3. Appareil à percussions selon la revendication 2, caractérisé en ce que le circuit primaire comporte une chambre tampon (51), dont l'une des parois est délimitée par un tiroir coulissant (17, 35,66), le circuit primaire étant en communication avec un volume situé d'un côté de ce tiroir, le tiroir fournissant, à partir du fluide injecté dans le canal (12) une pression stabilisée dont la valeur dépend de la résistance à la pénétration de l'outil dans le terrain, et qui est utilisée pour piloter les dispositifs de régulation des paramètres de percussion.

4. Appareil à percussions selon la revendication 3, caractérisé en ce que le circuit secondaire est en communication avec le circuit d'alimentation en fluide sous haute pression et est momentanément relié au circuit primaire, lorsque la gorge (15, 55) ménagée dans le piston (1) se trouve en regard de l'orifice (80) du canal (12) débouchant dans le cylindre, et en ce que la chambre tampon (51) alimentée par ledit canal (12), est mise en communication avec une chambre (52) située de l'autre côté du tiroir annexe, par l'intermédiaire d'un orifice (19) formant gicleur, cette seconde chambre ou chambre arrière du tiroir étant reliée au circuit de retour basse pression (50).

5. Appareil à percussions selon la revendication 3, caractérisé en ce que le circuit secondaire (61) est en communication avec le circuit de retour (50) de l'appareil et est momentanément relié au circuit primaire, par l'intermédiaire de la gorge (63) du piston (1) lorsque ce dernier est en contact avec l'outil, tandis que la chambre tampon (51), reliée au canal précité, est en communication par l'intermédiaire d'un orifice (19) formant gicleur avec la chambre arrière (52) du tiroir (17) qui est elle-même alimentée par l'intermédiaire d'un régulateur de pression ou gicleur (71) par le fluide d'alimentation haute pression de l'appareil.

6. Appareil à percussions selon la revendication 3, caractérisé en ce que le circuit secondaire (61) est en communication, avec le circuit de retour (50) de l'appareil, et est momentanément relié au circuit primaire par l'intermédiaire de la gorge (63) du piston lorsque ce dernier est en position théorique de frappe, tandis que le canal (12) débouchant dans la chambre tampon (51) comporte un gicleur (14) et est alimenté par un régulateur de débit ou un gicleur (78) en fluide à la pression d'alimentation de l'appareil, alors que la chambre arrière (52), située du côté du tiroir (66) opposé à la chambre tampon, est relié au circuit de retour basse pression (50).

7. Appareil à percussions selon la revendication 3, caractérisé en ce que débouchent, dans le cylindre où se déplace le piston (1), outre le canal (12) en relation avec le circuit primaire, d'une part, un canal (79) comportant un gicleur (78) et relié en permanence au circuit d'alimentation haute pression de l'appareil et, d'autre part, un canal (61) en communication avec le circuit basse pression (50) de l'appareil, ces deux derniers canaux (79, 61) étant situés de part et d'autre du premier canal cité (12), et disposés chacun à une distance de ce dernier inférieure à la hauteur de la gorge (63) ménagée dans le piston (1), la chambre tampon (51) étant en communication avec le canal (12), et la chambre arrière (52) située du côté opposé du tiroir étant pour sa part reliée au circuit de retour basse pression (50) de l'appareil, les différents canaux (79, 12, 61) étant disposés de telle sorte que, pendant le cycle de fonctionnement, la gorge (63) du piston mette le canal (12) en communication de façon momentanée et alternative, d'une part, avec le circuit d'alimentation de l'appareil et, d'autre part, avec le circuit de retour de celui-ci lorsque le piston arrive à sa position théorique de frappe.

8. Appareil à percussions selon l'une quelconque des revendications 2 à 7, caractérisé en ce que la pression de fluide est utilisée pour piloter un régulateur de pression servant à ajuster la pression d'alimentation de l'appareil, de telle sorte que, lorsque la pression dans la chambre tampon (51) et sur le tiroir (4, 65) du régulateur varie, le régulateur commande une variation de la pression d'alimentation et, par suite, une variation de la vitesse d'impact du piston.

9. Appareil à percussions selon l'une quelconque des revendications 3 à 7, caractérisé en ce que le tiroir (35) délimitant, pour partie, la chambre tampon (51), est monté coulissant dans un cylindre dans lequel débouchent plusieurs canaux (36-39) décalés axialement, qui débou-. chent également dans le cylindre de guidage du piston (1), le tiroir comportant une gorge périphérique (40) susceptible, en fonction de la position du tiroir, d'être mise en communication avec l'un ou l'autre des canaux précités, eux-mêmes en communication par l'intermédiaire de la gorge du piston avec le réseau d'alimentation haute-pression, un autre canal débouchant dans le cylindre en regard du volume annulaire ménagé par la gorge du tiroir, qui demeure en permanence en communication avec ce volume, et qui est relié à un distribueur de régulation de la fréquence de frappe, de façon telle que plus la durée de séjour du piston au point d'impact est long, plus la fréquence de frappe sera importante.

10. Appareil à percussions selon l'une des revendications 8 et 9, caractérisé en ce que la pression régnant dans le circuit primaire sert, simultanément, à piloter un régulateur de pression servant à ajuster la pression d'alimentation de l'appareil et à déplacer le tiroir limitant pour partie la chambre tampon pour ajuster la course du piston et par suite la fréquence de frappe.

11. Appareil à percussions selon l'une quelconque des revendications 2 à 10, caractérisé en ce qu'à l'intérieur du cylindre contenant le tiroir (17, 35, 66) délimitant pour partie la chambre tampon (51), débouche un canal (22) relié au circuit de retour basse pression (50) de l'appareil, ce canal étant normalement obturé par le tiroir, et susceptible d'être mis en communication avec la chambre tampon (51) lorsque la pression à l'intérieur de celle-ci dépasse une valeur prédéterminée.

12. Appareil à percussions selon la revendication 2, caractérisé en ce qu'il comprend une chambre tampon (51) dont l'une des parois est délimitée par un tiroir coulissant (87) permettant de créer une pression constante et communiquant avec un canal (12) débouchant à l'intérieur du cylindre contenant le piston de frappe, la chambre tampon (51) communique, en outre, avec un canal sur lequel est disposé un organe (85) de régulation du débit de fluide, constitué par une pompe volumétrique.

13. Appareil à percussions selon la revendication 12, caractérisé en ce que l'organe de régulation du débit de fluide est constitué par une pompe volumétrique actionnée en synchronisme avec le piston de frappe.

14. Appareil à percussions selon l'une quelconque des revendications 12 et 13, caractérisé en ce que le circuit secondaire, en communication avec le circuit d'alimentation en fluide sous haute pression, est momentanément relié au circuit primaire, lorsque la gorge (55), ménagée dans le piston (1), se trouve en regard de l'orifice (80) du canal (12) débouchant dans le cylindre, et en ce que la chambre tampon (51), alimentée par ledit canal (12), est en communication avec le circuit de basse pression (50) par l'intermédiaire d'un canal d'évacuation de fluide (86) sur lequel est monté l'organe (85) de régulation du débit de fluide.

15. Appareil à percussions selon l'une quelconque des revendications 12 et 13, caractérisé en ce que le circuit secondaire, en communication avec le circuit de retour basse pressiori (50) de l'appareil, est momentanément relié au circuit primaire, par l'intermédiaire de la gorge (63) du piston (1) lorsque ce dernier est en contact avec l'outil, et en ce que la chambre tampon (51), reliée au canal (12), est alimentée en fluide à partir du circuit basse pression par l'intermédiaire de l'organe (85a) de régulation du débit de fluide.

16. Appareil à percussions selon l'une quelconque des revendications 12 à 15, caractérisé en ce que le tiroir coulissant (87) délimitant pour partie la chambre tampon (51) comporte deux parties coaxiales, dont celle située du côté de la chambre tampon est de section supérieure à celle de l'autre partie, ce tiroir étant monté coulissant dans deux alésages coaxiaux (82, 20) de sections correspondant à celles des deux parties du tiroir, avec ménagement d'une chambre annulaire (84) entre le tiroir et l'alésage de grande section, en communication avec la source d'alimentation en fluide sous pression de l'appareil. -

## Patentansprüche

1. Verfahren zum Steuern der Bewegung des Schlagkolbens einer Schlagvorrichtung, die durch ein unter Druck stehendes inkompressibles Fluid angetrieben wird, das derart zugeführt wird, daß die Resultierende der hydraulischen Kräfte aufeinanderfolgend in einer Richtung und dann in die andere Richtung wirksam ist, wobei die Vorrichtung mit hydraulisch steuerbaren Regulierungsvorrichtungen zum Verändern der Schlagparameter, der Schlaggeschwindigkeit und der Schlagfrequenz des Kolbens ausgestattet ist, dadurch gekennzeichnet, daß man bei jedem Schlag des Kolbens (1) auf das Werkzeug in Abhängigkeit der Verweildauer des Kolbens in der Nähe seiner theoretischen Schlagzone den Fluß des Fluids mit einem mit den Reguliervorrichtungen (4, 30, 65) für die Schlagparameter verbundenen Kanal verändert.

2. Schlagvorrichtung zum Durchführen des Verfahrens nach Anspruch 1, mit einem im Inneren eines Zylinders unter der Wirkung der Resultierenden der hydraulischen Kräfte hin und her bewegbaren Kolben (1) und mit hydraulisch steuerbaren Reguliervorrichtungen (4, 30, 65) zum Verändern der Schlagparameter, der Schlaggeschwindigkeit und der Schlagfrequenz des Kolbens, dadurch gekennzeichnet, daß es einen in das Innere des den Schlagkolben (1) enthaltenden Zylinders mündenden, zur Vermeidung jeder funktionalen Interferenz mit der die abwechselnde Bewegung des Kolbens gewährleistenden Vorrichtung vorgesehenen und mit einem Primärkreis, der mit den Steuervorrichtungen der Schlagparameter verbunden ist, kommunizierenden Kanal (12) enthält, während eine am Kolben angeordnete Vertiefung (15, 55, 63) bei jedem Schlag und während der Verweildauer des Kolbens in der Nähe seiner theoretischen Schlagzone das Herstellen einer augenblicklichen Zirkulation des Fluids zwischen dem Primärkreis und einem Sekundärkreis ermöglicht, der einen gegenüber dem Primärkreis unterschiedlichen Druck aufweist.

3. Schlagvorrichtung nach Anspruch 2, dadurch gekennzeichnet, daß der Primärkreis eine Dämpfungskammer (51) enthält, bei der eine der Wände von einem verschiebbaren Schieber (17, 35, 66) gebildet wird, wobei der Primärkreis mit einem an einer Seite des Schiebers befindlichen Volumen in Verbindung steht und wobei der Schieber ausgehend vom eingebrachten Fluid im Kanal (12) einen stabilisierten Druck erzeugt, dessen Wert vom Widerstand beim Eindringen des Werkzeugs in das Terrain abhängt und der zum Steuern der Reguliervorrichtungen der Schlagparameter verwendet wird.

4. Schlagvorrichtung nach Anspruch 3, dadurch gekennzeichnet, daß der Sekundärkreis mit dem unter Hochdruck stehenden Fluidversorgungskreis in Verbindung steht und augenblicklich mit dem Primärkreis verbunden ist, wenn die im Kolben (1) ausgebildete Vertiefung (15, 55) sich der in den Zylinder mündenden Öffnung (80) des Kanals (12) gegenüber befindet, und daß die durch den Kanal (12) versorgte Dämpfungskammer (51) mit einer an der anderen Seite des zugehörigen Schiebers angeordneten Kammer (52) über eine eine Düse bildende Öffnung (19) in Verbindung steht, wobei die zweite Kammer oder hinter dem Schieber befindliche Kammer mit dem Niederdruck des Rückkreises (50) verbunden ist.

5. Schlagvorrichtung nach Anspruch 3, dadurch gekennzeichnet, daß der Sekundärkreis (61) mit dem Rückkreis (50) der Vorrichtung in Verbindung steht und über die Vertiefung (63) des Kolbens (1) augenblicklich mit dem Primärkreis verbunden ist, wenn der Kolben das Werkzeug berührt, während die mit dem vorgenannten Kanal verbundene Dämpfungskammer (51) über eine eine Düse bildende Öffnung (19) mit der hinter dem Schieber (17) befindlichen Kammer (52) in Verbindung steht, die selbst über einen Druckregler oder eine Düse (71) vom unter Hochdruck stehenden Versorgungsfluid des Gerätes gespeist wird.

6. Schlagvorrichtung nach Anspruch 3, dadurch gekennzeichnet, daß der Sekundärkreis (61) mit dem Rückkreis (50) der Vorrichtung in Verbindung steht und über die Vertiefung (63) des Kolbens augenblicklich mit dem Primärkreis verbunden ist, wenn sich der Kolben in der theoretischen Schlagposition befindet, während der in die Dämpfungskammer (51) mündende Kanal (12) eine Düse (14) enthält und über einen Mengenregler oder eine Düse (78) mit dem unter dem Versorgungsdruck der Vorrichtung stehenden Fluid versorgt wird, wenn die hintere Kammer (52), die an der der Dämpfungskammer entgegengesetzten Seite des Schiebers (66) angeordnet ist, mit dem Niederdruck-Rückkreis (50) verbunden ist.

7. Schlagvorrichtung nach Anspruch 3, dadurch gekennzeichnet, daß in den Zylinder, in dem sich der Kolben (1) verschiebt, außer dem mit dem Primärkreis verbundenen Kanal (12) zum einen ein eine Düse (78) enthaltender und dauernd mit dem Hochdruck-Versorgungskreis der Vorrichtung verbundener Kanal (79) und zum anderen mit dem Niederdruckkreis (50) der Vorrichtung in Verbindung stehender Kanal (61) münden, wobei die beiden letzteren Kanäle (79, 61) beiderseits des erstgenannten Kanals (12) angeordnet sind und sich jeweils in einem Abstand von diesem befinden, der kleiner als die Höhe der am Kolben (1) ausgebildeten Vertiefung (63) ist, wobei die Dämpfungskammer (51) mit dem Kanal (12) in Verbindung seht und die hintere Kammer (52), die an der entgegengesetzten Seite des Schiebers angeordnet ist, ihrerseits mit dem Niederdruck-Rückkreis (50) der Vorrichtung verbunden ist, und wobei die verschiedenen Kanäle (79, 12, 61) derart angeordnet sind, daß während des Betriebszyklus die Vertiefung (63) des Kolbens den Kanal (12) momentan und abwechselnd zum einen mit dem Versorgungskreis der Vorrichtung und zum anderen mit dem Rückkreis der Vorrichtung verbindet, während der Kolben in seiner theoretischen Schlagposition ankommt.

8. Schlagvorrichtung nach einem der Ansprüche 2 bis 7, dadurch gekennzeichnet, daß der Fluiddruck zum Steuern eines Druckreglers verwendet wird, der zum Einstellen des Versorgungsdrucks der Vorrichtung dient, derart, daß bei einer Veränderung des Drucks in der Dämpfungskammer (51) und am Schieber (4, 65) des Reglers der Regler eine Variation des Versorgungsdrucks und somit eine Variation der Schlaggeschwindigkeit des Kolbens steuert.

9. Vorrichtung nach einem der Ansprüche 3 bis 7, dadurch gekennzeichnet, daß der die Dämpfungskammer (51) zum Teil begrenzende Schieber (35) in einem Zylinder geführt angeordnet ist, in den mehrere axial versetzte Kanäle (36-39) münden, die in gleicher Weise in den Führungszylinder des Kolbens (1) münden, wobei der Schieber eine Umfangsvertiefung aufweist, die in Abhängigkeit von der Schieberposition mit dem einen oder dem anderen der vorgenannten Kanäle in Verbindung gebracht werden kann, die ihrerseits über die Vertiefung des Kolbens mit dem Hochdruck-Versorgungsnetz verbunden sind, und wobei ein anderer Kanal an einer dem durch die Kolbenvertiefung gebildeten Ringvolumen gegenüberliegenden Stelle in den Zylinder mündet, der andauernd mit diesem Volumen verbunden bleibt und der mit einem Verteiler zum Regulieren der Schlagfrequenz verbunden ist, derart, daß mit zunehmender Verweildauer des Kolbens im Schlagpunkt die Schlagfrequenz höher wird.

10. Schlagvorrichtung nach Anspruch 8 oder 9, dadurch gekennzeichnet, daß der im Primärkreis herrschende Druck gleichzeitig zum Steuern eines Druckreglers, der zum Einstellen des Versorgungsdrucks der Vorrichtung dient, und, um den Kolbenhub und somit die Schlagfrequenz einzustellen, zum Verschieben des die Dämpfungskammer zum Teil begrenzenden Schiebers dient.

11. Schlagvorrichtung nach einem der Ansprüche 2 bis 10, dadurch gekennzeichnet, daß in das Innere des den teilweise die Dämpfungskammer (51) begrenzenden Schiebers. (17, 35, 66) enthaltenden Zylinders ein mit dem Niederdruck-Rückkreis (50) der Vorrichtung verbundener Kanal (22) mündet, der normalerweise durch den Schieber verschlossen ist und mit der Dämpfungskammer (51) in Verbindung gebracht werden kann, wenn der Druck in der Dämpfungskammer einen vorbestimmten Wert übersteigt.

12. Schlagvorrichtung nach Anspruch 2, dadurch gekennzeichnet, daß sie eine Dämpfungskammer (51) enthält, bei der eine der Wände durch einen bewegbaren, die Erzeugung eines konstanten Druckes ermöglichenden und mit einem Kanal (12), der in das Innere des den Schlagkolben enthaltenden Zylinders mündet, in Verbindung stehenden Schieber (51) begrenzt ist, wobei die Dämpfungskammer (51) außerdem mit einem Kanal verbunden ist, in dem ein Organ (85) zur Regulierung der Fluidmenge angeordnet ist, das von einer volumetrischen Pumpe gebildet wird.

13. Schlagvorrichtung nach Anspruch 12, dadurch gekennzeichnet, daß das Organ zur Regulierung der Fluidmenge von einer volumetrischen Pumpe gebildet wird, die synchron zum Schlagkolben betrieben wird.

14. Schlagvorrichtung nach Anspruch 13 oder 14, dadurch gekennzeichnet, daß der mit dem unter Hochdruck stehenden Fluidversorgungskreis verbundene Sekundärkreis augenblicklich mit dem Primärkreis verbunden ist, wenn die im Kolben (1) ausgebildete Vertiefung (55) sich der Öffnung (80) des in den Zylinder mündenden Kanals (12) gegenüber befindet, und daß die durch diesen Kanal (12) versorgte Dämpfungskammer (51) mit dem Niederdruckkreis (50) über einen Fluidentleerungskanal (86) verbunden ist, in dem das Organ (85) zum Regulieren der Fluidmenge angeordnet ist.

15. Schlagvorrichtung nach Anspruch 12 oder 13, dadurch gekennzeichnet, daß der mit dem Niederdruck-Rückkreis (50) der Vorrichtung verbundene Sekundärkreis über die Vertiefung (63) des Kolbens (1) augenblicklich mit dem Primärkreis verbunden ist, wenn der Kolben (1) in Berührung mit dem Werkzeug steht, und daß die mit dem Kanal (12) verbundene Dämpfungskammer (51) ausgehend vom Niederdruckkreis über das Organ (85a) zum Regulieren der Fluidmenge mit Fluid versorgt wird.

16. Schlagvorrichtung nach einem der Ansprüche 12 bis 15, dadurch gekennzeichnet, daß der die Dämpfungskammer (51) teilweise begrenzende verschiebbare Schieber (87) zwei koaxiale Partien enthält, von denen die der Dämpfungskammer zugewandte Partie einen größeren Querschnitt als die andere Partie aufweist, wobei der Schieber in zwei koaxialen Bohrungen (82, 20) mit den Querschnitten der beiden Schieberpartien entsprechenden Querschnitten geführt angeordnet ist und wobei zwischen dem Schieber und der Bohrung größeren Querschnitts eine Ringkammer (84) vorhanden ist, die mit der Hochdruck-Fluidversorgungsquelle verbunden ist.

## Claims

1. A method of controlling the movement of the impacting piston of a non-compressible pressure fluid-actuated percussion apparatus, supplied in a manner such that the resultant of the hydraulic force is applied successively in one direction and then in the other, the apparatus being equipped with hydraulically controlled regulating devices adapted to cause the percussion parameters, the speed of impact and the frequency of impact of the piston to vary, characterised in that it consists in modifying, at each impact of the piston (1) on the tool, the fluid flow in a conduit connected to the devices regulating the percussion parameters, relative to the time during which the piston remains close to its theoretical impact zone.

2. A percussion apparatus for carrying out the method according to Claim 1, of the type including a piston (1) reciprocably movable within a cylinder under the action of the resultant of hydraulic forces and equipped with hydraulically controlled regulating devices (4, 30, 65), adapted to vary the percussion parameters, the speed of impact and the frequency of impact of the piston, characterised in that it has a conduit (12) opening into the interior of the cylinder containing the impacting piston (1), arranged to avoid any interference in the operation of the device ensuring the reciprocating movement of the piston, and communicating with a primary circuit connected to the devices controlling the percussion parameters, whilst a groove (15, 55, 63) formed in the piston enables, at each impact and throughout the time for which the piston remains close to its theoretical impact zone, a momentary fluid circulation to be established between the primary circuit and a secondary circuit, which is at a different pressure to that of the primary circuit.

3. A percussion apparatus according to Claim 2, characterised in that the primary circuit has a buffer chamber (51), one of the walls of which is delimited by a slide valve (17,35,66), the primary circuit being in communication with a volume located to one side of this slide valve, the valve supplying, from fluid injected into the conduit (12), a stable pressure, of which the value depends on the resistance to the penetration of the tool into the ground, and which is used to control the devices regulating the percussion parameters.

4. A percussion apparatus according to Claim 3, characterised in that the secondary circuit is in communication with the high pressure fluid supply circuit and is momentarily connected to the primary circuit when the groove (15, 55) formed in the piston (1) is opposite to the orifice (80) of the conduit (12) opening into the cylinder, and in that the buffer chamber (51), supplied by the said conduit (12), is placed in communication with a chamber (52) located at the other side of the connected slide valve by means of an orifice (19) forming a nozzle, this second chamber, or rear chamber, of the slide valve being connected to the low pressure return circuit (50).

5. A percussion apparatus according to Claim 3, characterised in that the secondary circuit (61) is in communication with the return circuit (50) of the apparatus and is momentarily connected to the primary circuit by means of the groove (63) of the piston (1) when the latter is in contact with the tool, whilst the buffer chamber (51), connected to the aforementioned conduit, is in communication, by means of an orifice (19) forming a nozzle, with the rear chamber (52) of the slide valve (17), which chamber is itself supplied by way of a pressure regulator or nozzle (71) by the high pressure fluid supply of the apparatus.

6. A percussion apparatus according to Claim 3, characterised in that the secondary circuit (61) is in communication with the return circuit (50) of the device and is momentarily connected to the primary circuit by means of the groove (63) of the piston when this latter is in the theoretical impact position, whilst the conduit (12), opening into the buffer chamber (51), has a nozzle (14) and is supplied through a flow regulator or nozzle (78) with fluid at the pressure of the supply to the apparatus, whilst the rear chamber (52), located to the side of the slide valve (66) opposite to the buffer chamber, is connected to the low pressure return circuit (50).

7. A percussion apparatus according to Claim 3, characterised in that, in addition to the conduit (12) in communication with the primary circuit, there opens into the cylinder in which the piston (1) moves, on the one hand a conduit (79) having a nozzle (78) and permanently connected to the high pressure supply circuit of the apparatus and, on the other hand a conduit (61) in communication with the low pressure circuit (50) of the apparatus, the two latter conduits (79, 61) being located to either side of the first aforementioned conduit (12) and each arranged at a distance from this latter less than the height of the groove (63) formed in the piston (1), the buffer chamber (51) being in communication with the conduit (12), and the rear chamber (52) located to the opposite side of the slide valve being for its part connected to the low pressure return circuit (50) of the apparatus, the various conduits (79, 12, 61) being arranged such that during the operational cycle, the groove (63) of the piston places the conduit (12) in momentary and alternate communication, on the one hand, with the supply circuit of the apparatus and, on the other hand, with the return circuit thereof when the piston reaches its theoretical impact position.

8. A percussion apparatus according to any one of Claims 2 to 7, characterised in that the fluid pressure is used to control a pressure regulator acting to adjust the supply pressure to the apparatus, such that, when the pressure in the buffer chamber (51) and on the regulator slide valve (4, 65) varies, the regulator controls a variation in the supply pressure, and consequently a variation in the impact speed of the piston.

9. A percussion apparatus according to any one of Claims 3 to 7, characterised in that the slide valve (35) delimiting, in part, the buffer chamber (51), is slidably mounted in a cylinder into which open several axially offset conduits (36-39), which also open into the guiding cylinder of the piston (1), the slide valve having a peripheral groove (40) adapted, as a function of the position of the slide valve, to be placed in communication with one or other of the aforementioned conduits, themselves in communication by means of the groove of the piston with the high pressure supply system, another conduit opening into the cylinder opposite to the annular volume formed by the groove of the slide valve, which remains permanently in communication with this volume, and which is connected to an impact frequency regulation distributor, in such a way that the longer the length of time for which the piston remains at the point of impact, the greater will be the frequency of impact.

10. A percussion apparatus according to one of Claims 8 and 9, characterised in that the pressure prevailing in the primary circuit acts simultaneously to control a pressure regulator acting to adjust the supply pressure of the apparatus and to move the slide valve limiting in part the buffer chamber to adjust the travel of the piston and thus the frequency of impact.

11. A percussion apparatus according to any one of Claims 2 to 10, characterised in that a conduit (22), connected to the low pressure return circuit (50) of the apparatus, opens into the interior of the cylinder containing the slide valve (17, 35, 66) delimiting in part the buffer chamber (51), this conduit normally being blocked by the slide valve and capable of being placed in communication with the buffer chamber (51) when the internal pressure of the latter exceeds a predetermined value.

12. A percussion apparatus according to Claim 2, characterised in that it includes a buffer chamber (51) of which one of the walls is delimited by a slide valve (87) allowing a constant pressure to be created and communicating with a conduit (12) opening into the interior of the cylinder containing the impacting piston, the buffer chamber (51) furthermore communicates with a conduit in which is disposed a component (85) for regulating the fluid flow, constituted by a volumetric pump.

13. A percussion apparatus according to Claim. 12, characterised in that the component for regulating the fluid flow is constituted by a volumetric pump actuated in synchronism with the impacting piston.

14. A percussion apparatus according to any one of Claims .12 and 13, characterised in that the secondary circuit, in communication with the high pressure fluid supply circuit, is momentarily connected to the primary circuit when the groove (55), formed in the piston (1), is opposite to the orifice (80) of the conduit (12) opening into the cylinder, and in that the buffer chamber (51), supplied by said conduit (12), is in communication with the low pressure circuit (50) by means of a fluid discharge conduit (86) in which is mounted the component (85) for regulating the rate of fluid flow.

15. A percussion apparatus according to any one of Claims 12 and 13, characterised in that the secondary circuit, in communication with the low pressure return circuit (50) of the apparatus, is momentarily connected to the primary circuit, by means of the groove (63) of the piston (1), when the latter is in contact with the tool, and in that the buffer chamber (51), connected to the conduit (12), is supplied with fluid from the low pressure circuit by means of the component (85a) for regulating the fluid flow.

16. A percussion apparatus according to any one of Claims 12 to 15, characterised in the sliding valve (87), delimiting in part the buffer chamber (51), has two coaxial portions, of which that located on the buffer chamber side has a larger cross-section than that of the other portion, the slide valve being slidably mounted in two coaxial bores (82, 20) having cross-sections corresponding to those of the two portions of the slide valve, an annular chamber (84) being formed between the slide valve and the large section bore, in communication with the supply source of fluid under pressure to the apparatus.
